# FASCICULE DE BREVET EUROPEEN

(11) **EP 0 786 045 B1**
(45) Date de publication et mention de la délivrance du brevet: **08.03.2000**
(21) Numéro de dépôt: 95924382.5
(22) Date de dépôt: 28.06.1995
(51) Int. Cl.: F01L 9/02, F02M 69/08, F02B 33/04

(54) **MOTEUR DEUX TEMPS A DISPOSITIF D'INJECTION AMELIORE ET PROCEDE D'INJECTION ASSOCIE**
ZWEITAKTMOTOR MIT VERBESSERTER EINSPRITZANORDNUNG UND VERFAHREN ZU DEREN EINSPRITZUNG
TWO-STROKE ENGINE COMPRISING AN ENHANCED INJECTION DEVICE AND ASSOCIATED INJECTION METHOD

(30) Priorité: 09.09.1994 FR 9410782
(43) Date de publication de la demande: 30.07.1997
(73) Titulaire: INSTITUT FRANCAIS DU PETROLE, 92500 Rueil Malmaison (FR)
(72) Inventeur: DURET, Pierre, F-78500 Sartrouville (FR)
(86) Numéro de dépôt international: FR9500866
(87) Numéro de publication internationale: WO9607817

(56) Documents cités:
- DE-A- 4 000 864
- FR-A- 2 627 810
- FR-A- 2 656 656
- US-A- 4 619 228
- PATENT ABSTRACTS OF JAPAN vol. 6 no. 184 (M-157) ,21 Septembre 1982 & JP,A,57 091317 (TOKYO GAS CO LTD) 7 Juin 1982,
- PATENT ABSTRACTS OF JAPAN vol. 5 no. 2 (M-049) ,9 Janvier 1981 & JP,A,55 137313 (YAMAHA MOTOR CO LTD) 27 Octobre 1980,

## Description

La présente invention concerne le domaine des moteurs à deux temps à injection pneumatique commandée.

Plus précisément la présente invention a trait à la commande et au contrôle de l'injection pneumatique de carburant, dans des moteurs deux temps monocylindre ou multicylindres.

Une façon conventionnelle de commander l'injection pneumatique consiste à relier les soupapes à un arbre à came. Cette solution purement mécanique s'avère d'utilisation peu souple puisque chaque came impose un mouvement précis d'une soupape et de plus, l'arbre à came supportant plusieurs cames, c'est un mouvement général donné qui est imposé dès l'origine de l'ensemble des cames. Cette technologie génère donc une commande générale commune à toutes les soupapes de l'arbre à came. Le réglage est difficile et un problème sur l'une des cames et/ou des soupapes peut avoir des répercutions sur l'ensemble des autres pièces mises en jeu.

Des systèmes de commande plus souples sont connus, basés notamment sur des variations de pressions entre différentes chambres coopérant avec le mouvement de la soupape.

Ainsi, les brevets français FR 2 656 653 et FR 2 656 656 décrivent des moteurs deux temps multicylindre dans lesquels l'injection pneumatique de carburant est réalisée grâce à des différences de pression entre différentes chambres. Cet art antérieur concerne spécifiquement des moteurs ayant plusieurs cylindres puisque les différences de pression sont créées grâce au décalage angulaire existant entre les cycles des différents cylindres.

L'objectif de la présente invention est de simplifier cette technologie et surtout de pouvoir l'appliquer à des moteurs monocylindre, ce que ne permet nullement l'art antérieur précité.

La présente invention peut cependant s'appliquer à des moteurs multi-cylindre mais à la différence de l'art antérieur, dans ce cas l'injection fonctionne indépendamment dans chaque cylindre. Autrement dit selon la présente invention, chaque cylindre fonctionne, pour ce qui concerne son injection pneumatique, d'une façon indépendante, autonome, sans connections particulières entre cylindres. Un moteur multicylindre selon l'invention doit donc être considéré comme un moteur ayant des cylindres autonomes juxtaposés.

Enoncé d'une façon générale, l'objet de l'invention est d'utiliser les différentes variations de pression inhérentes au fonctionnement d'un cylindre pour actionner de façon automatique un dispositif d'injection pneumatique de carburant dans ce cylindre. En d'autres termes il s'agit, selon l'invention, de commander l'ouverture et la fermeture d'une soupape de façon automatique à chaque tour moteur, à des instants précis et déterminés, sans avoir recours à un moyen de commande mécanique tel qu'un arbre à cames.

Il ressort de ce qui précède que le réglage et la commande de l'injection selon l'invention est individuel, au niveau de chaque cylindre, ce qui simplifie la solution conventionnelle multicylindre.

Ainsi la présente invention concerne un moteur à deux temps comportant au moins :
- un cylindre dans lequel se déplace un piston et dont l'une des extrémités communique avec un carter-pompe traversé par le vilebrequin du moteur,
- une capacité sous pression débouchant à une extrémité dans la chambre de combustion du cylindre, au moins une soupape assurant l'obturation intermittente entre la chambre de combustion et la capacité,
- un moyen destiné à carburer le gaz passant dans ladite capacité,
- un moyen de commande de l'ouverture de ladite soupape comprenant une membrane souple séparant deux chambres et reliée à la tige de la soupape,

Le moteur selon l'invention comprend en outre :
- un moyen de liaison entre l'une desdites chambres et le carter-pompe dudit cylindre, permettant notamment de déclencher l'ouverture de la soupape au plus tôt quand la pression P_{B} dans ladite chambre devient inférieure à la pression P_{S} dans ladite capacité.

Préférentiellement, la capacité débouche par son autre extrémité dans une ouverture du carter-pompe, un moyen de contrôle de ladite ouverture étant par ailleurs prévu.

De façon particulière, le moteur selon l'invention peut comprendre en outre, un moyen destiné à obturer de façon intermittente ledit moyen de liaison afin de retarder la chute de pression dans le moyen de liaison c'est-à-dire l'ouverture de la soupape.

Plus précisément ledit moyen d'obturation intermittente peut comprendre un flasque placé dans le carter-pompe, lié en rotation au vilebrequin du moteur et comprenant au moins un évidement périphérique.

Conformément à l'une de ses caractéristiques, le moteur peut comprendre en outre des moyens de contrôle liés à la fermeture de la soupape.

Avantageusement, lesdits moyens de contrôle comprennent un moyen de connection entre l'autre desdites chambres et ledit carter-pompe, ledit moyen étant agencé de telle sorte qu'il est obturé de façon intermittente coté carter-pompe, ledit moyen permettant alternativement d'amplifier l'ouverture de la soupape et d'aider à sa fermeture.

Selon un mode de réalisation de l'invention ledit moyen de connection débouche par une ouverture dans la partie inférieure du cylindre de façon à être alternativement couverte et découverte par le piston.

Selon l'autre mode de réalisation de l'invention l'obturation intermittente du moyen de connection est réalisé par un flasque spécifique lié au vilebrequin.

Sans sortir du cadre de l'invention, le moteur peut comprendre en outre un élément élastique de rappel de la soupape sur son siège, qui coopère avec ladite membrane souple.

La présente invention concerne un procédé de contrôle de l'ouverture d'une soupape d'injection de mélange carburé dans un moteur tel que défini ci-avant, qui consiste à commander l'ouverture de ladite soupape au plus tôt lorsque la pression P_{B} dans une liaison chambre-carter pompe devient inférieure à la pression P_{S} dans une capacité.

La présente invention sera mieux comprise, ses caractéristiques, avantages et modes de réalisation seront davantage compris à la lecture de la description qui va suivre, faite à titre illustratif et nullement limitatif en référence aux figures annexées selon lesquelles :
- La figure 1 est en vue en coupe d'une soupape assistée pouvant fonctionner selon l'invention;
- La figure 2 est une coupe longitudinale simplifiée d'un cylindre d'un moteur à deux temps selon un mode de réalisation de l'invention;
- La figure 3 est un diagramme montrant les différentes pressions de commande d'une soupape selon un premier mode de réalisation de l'invention, en fonction de l'angle de rotation du vilebrequin;
- La figure 4 est un diagramme montrant les différentes pressions de commande d'une soupape selon un autre mode de fonctionnement de l'invention, en fonction de l'angle de rotation du vilebrequin;
- La figure 5 est une coupe longitudinale simplifiée d'un cylindre d'un moteur à deux temps selon encore un autre mode de réalisation de l'invention;
- La figure 6 est un diagramme montrant les différentes pressions de commande d'une soupape dans un moteur selon la figure 5, en fonction de l'angle de rotation du vilebrequin.

Sur la figure 1 est représenté un dispositif de commande d'injection dans un cylindre d'un moteur à deux temps, désigné de manière générale par le repère 82.

Un tel dispositif d'injection du type à soupape automatique assistée peut notamment être associé à chacun des cylindres d'un moteur à deux temps tel que représenté sur les figures 2 et 4.

Sur les figures 2 et 4, on voit que le dispositif d'injection à soupape automatique assistée 82 est fixé sur la culasse du moteur au niveau du cylindre correspondant.

Comme il est visible sur la figure 1, le dispositif d'injection 82 comporte un canal 84 d'alimentation en air (ou gaz) carburé usiné dans la culasse 83 et débouchant, par une ouverture 85, dans le volume intérieur du cylindre. Le canal 84 est relié à une canalisation 87 dans laquelle débouche l'extrémité d'un moyen de dosage et/ou d'injection de carburant 88.

La soupape 86 de fermeture de l'extrémité du canal 84 débouchant dans le cylindre comporte une tête venant en appui, dans la position de fermeture de la soupape comme représenté sur la figure 1, dans l'ouverture 85 constituant un siège de soupape. La tige (non référencée) de la soupape 86 est reliée à son autre extrémité à une membrane souple 89 fixée suivant toute sa périphérie et de manière étanche, entre deux parties de la paroi d'un carter 90 du moyen d'injection 82.

De manière préférentielle, le carter 90 est constitué d'une demi-enveloppe creuse supérieure 90a et d'une demi-enveloppe inférieure 90b reliées entre elles et à la périphérie de la membrane 89 par l'intermédiaire de rebords externes constituant des flasques d'assemblage du carter 90.

La partie supérieure 90a du carter 90 comporte une conduite 91 débouchant dans son volume intérieur et la partie inférieure 90b du carter 90 qui est fixée de manière étanche sur la culasse 83 au-dessus de l'ouverture 85 du canal 84 comporte une canalisation 92 débouchant dans son volume intérieur.

Un ressort de rappel 93 est préférentiellement intercalé entre la membrane souple 89 ou l'extrémité de la tige de la soupape 86 et la surface supérieure de la culasse 83.

Un dispositif d'injection à soupape à commande assistée tel que représenté sur la figure 1 est connu de l'art antérieur et permet d'assurer la commande d'ouverture et de fermeture de la soupape déterminant le début et la fin de l'injection dans le cylindre, par réglage de la pression différentielle entre les chambres 95a et 95b délimitées dans le carter 90 par la membrane 89.

Pour cela, les conduites 91 et 92 peuvent être reliées à des dispositifs d'alimentation en gaz à pression réglée permettant d'assurer l'ouverture ou la fermeture de la soupape 86 par pression différentielle dans les chambres 95a et 95b ainsi que par pression différentielle entre la chambre 84 et le cylindre.

Selon l'invention, dans le cas d'un moteur à deux temps ayant un ou plusieurs cylindres et à injection pneumatique, la pression de commande dans l'une au moins des chambres 95a et 95b est produite par mise en communication de cette chambre avec le volume intérieur du carter-pompe du même cylindre du moteur.

La figure 2 montre un mode de réalisation de l'invention selon lequel le dispositif d'injection 82 fait partie d'un moteur dont un cylindre 111 est représenté en coupe longitudinale.

De façon classique, le cylindre 111 comporte une chambre de combustion 113 dans laquelle se déplace un piston 112 communiquant à sa partie inférieure avec un carter-pompe 115.

Le carter-pompe 115 comporte, de manière classique un ajutage d'admission d'air 119 sur lequel est placé un clapet 120.

L'air frais introduit dans le carter 115 et comprimé par le piston 112 est injecté dans la chambre de combustion 113 du cylindre 111, par l'intermédiaire de conduits de transfert tels que 121 débouchant dans la chambre de cylindre par des ouvertures 122. Les gaz brûlés sont évacués de la chambre 113 par une conduite 123.

Selon l'invention, le conduit 87 est mis sous pression soit par une source extérieure soit par le fait que ce conduit débouche par son extrémité 127 opposée à celle débouchant dans le dispositif 82 d'injection, directement dans le carter-pompe 115.

L'ouverture 127 est préférentiellement contrôlée par un clapet anti-retour ou tout autre moyen capable d'obturer cette ouverture dès que la pression dans le carter-pompe 115 devient inférieure à la pression dans le conduit 87 qui est donc utilisé comme capacité de stockage de pression.

Par ailleurs la conduite 92, qui communique par l'une de ses extrémités avec la chambre 95b du dispositif d'njection 82, débouche selon l'invention dans le carter-pompe 115 par son autre extrémité. De ce fait, la prssion P_{B} dans la chambre 95b suit les variations de pression dans le carter-pompe 115 du cylindre 111.

Selon un premier mode de réalisation de l'invention, la pression P_{A} dans chambre 95a peut être la pression atmosphérique ou une autre pression plutôt constante.

Le fonctionnement du dispositif d'injection selon l'invention va maintenant être expliqué en relation avec la figure 3 sur laquelle figurent en fonction de l'angle de rotation du vilebrequin les variations :
- de la pression P1 dans le cylindre 111, pression représentée en trait plein,
- de la pression P_{S} dans la capacité 87 et la chambre 84, pression représentée en traits mixtes,
- de la pression P_{B} dans le carter-pompe 115, la conduite 92 et la chambre 95b pression représentée en traits pointillés.

Ainsi, selon ce mode de réalisation de l'invention, du point mort haut (PMH angle vilebrequin nul) jusqu'au voisinage (OT) de l'ouverture des lumières de transfert, la pression cylindre P1 est toujours supérieure à la pression P_{S} dans la capacité 87. La soupape 86 ne s'ouvre donc pas.

A partir du moment où la pression cylindre P₁ devient inférieure à la pression P_{S}, la soupape 86 devrait s'ouvrir si le moteur n'était pas conforme à l'invention. Ceci impliquerait donc une ouverture de la soupape et un début d'injection dès l'ouverture des transferts c'est-à-dire très tôt dans le cycle.

La présence de la conduite 92 selon l'invention permet à la chambre 95b de rester à une pression P_{B} supérieure à la pression P_{S} pendant encore environ 30° vilebrequin.

L'effet de la pression P_{B} sera alors prédominant par rapport à celui de la pression P_{S} (si l'on considère les sections de la membrane 89 et de la soupape 86 comme équivalentes).

Ainsi, avec un tel dimensionnement, l'ouverture de la soupape 86 sera retardée au moins jusqu'au moment où la pression carter P_{B} devient inférieure à la pression capacité P_{S}.

Si la membrane 89 présente une section supérieure, l'ouverture de la soupape sera encore retardée.

L'injection I débute donc, selon cette configuration et dans les conditions de fonctionnement du moteur de la figure 3, vers 165° vilebrequin, pour finir quand la pression cylindre P₁ devient supérieure à la pression capacité P_{S}, c'est-à-dire aux environ de 270° vilebrequin.

L'invention permet donc de retarder de façon significative le début de l'injection de mélange carburé, et ce d'une façon simple et fiable. Le fonctionnement du moteur se trouve amélioré puisque ledit retard permet de limiter le carburant imbrûlé directement rejeté à l'échappement.

Sur la figure 2 apparaît en outre un flasque 116 lié au vilebrequin. Cet élément, qui n'est pas obligatoirement présent dans le carter-pompe 115, permet cependant d'obtenir la caractéristique additionnelle suivante : une obturation sélective de la connection 92.

En effet le flasque 116 est découpé en périphérie de telle façon que seul un secteur angulaire donné obture l'orifice 92a de la connection 92, donc pendant une certaine plage angulaire donnée à d'un cycle moteur.

Comme on le voit sur la figure 4, la pression P_{B} dans le conduit 92 et la chambre 95b est stockée à une valeur donnée prise avant la chute de pression dans le carter-pompe, c'est-à-dire prise par exemple au moment de l'ouverture des transferts OT. Le flasque 116 permet ici de fermer l'orifice 92a jusqu'au moment souhaité pour déclencher l'ouverture de la soupape c'est-à-dire par exemple jusqu'au PMB selon la figure 4.

L'obturation sélective du conduit 92 permet donc de stocker la pression carter P_{B} pendant une durée déterminée par la valeur du secteur angulaire du flasque 116.

Le retard de l'ouverture de la soupape est ici plus grand que dans le cas précédent puisque l'ouverture débute aux environs de 180° vilebrequin, alors que dans le cas précédent (sans flasque) cette ouverture se situait autour de 165° vilebrequin ; rappelons que sans l'invention l'ouverture de la soupape s'effectue quand la pression dans le cylindre devient inférieure à la pression dans le conduit 87, soit pour le cas de figure envisagé, autour de 130° vilebrequin.

Par ailleurs la flasque 116 selon l'invention permet de mieux contrôler l'ouverture de la soupape 86 puisque comme il apparaît notamment sur la figure 4 l'ouverture du conduit 92 étant franche, la chute de pression l'est tout autant de sorte que l'ouverture est aussi mieux contrôlée puisqu'elle ne dépend plus de la diminution de la pression dans le carter-pompe, diminution qui n'est pas toujours aussi rapide suivant les conditions de charge et régime du moteur, Selon ce mode de réalisation de l'invention, l'ouverture de la soupape dépend simplement de l'ouverture du conduit 92 par le flasque 116.

Une autre amélioration de la présente invention peut consister à mettre en communication, de façon intermittente, la chambre 95a avec le carter-pompe 115.

Comme il va être expliqué plus en détail ci-après, en relation avec les figures 5 et 6, un tel mode de réalisation de l'invention permet notamment d'obtenir une ouverture plus rapide par une amplification du mouvement de la soupape, ainsi qu'une amélioration au niveau de la fermeture de la soupape. En effet, dans les modes de réalisation précédents, une certaine inertie de la soupape automatique a parfois pu être constatée, ce qui ralentit son ouverture.

Ainsi, la figure 5 montre un mode de réalisation semblable aux précédents mais selon lequel le moteur comprend en outre une connection 91 entre la chambre 95a et le carter-pompe 115.

Préférentiellement, la connection 91 débouche par une lumière 91a située dans la partie inférieure du cylindre, juste au-dessus du carter-pompe. Ainsi la connection 91 est mise en communication avec le carter-pompe quand le piston 112 passe au dessus de ladite lumière 91a, c'est-à-dire de façon intermittente.

Ainsi la connection 91 qui est donc contrôlée par la jupe de piston peut être fermée depuis l'ouverture des lumières de transfert 122 jusqu'à la fermeture de ces mêmes lumières c'est-à-dire de façon symétrique par rapport au point mort bas.

Sans sortir du cadre de l'invention un autre phasage peut être obtenu, par exemple une ouverture et une fermeture non symétriques par rapport au point mort bas, grâce à un flasque lié au vilebrequin. Ce flasque peut ou non être le même que celui qui contrôle la connection 92.

La figure 6 illustre le fonctionnement de ce mode de réalisation de l'invention.

La pression P_{A} dans la chambre 95a, la pression P_{B} dans la chambre 95b restent toutes deux égales à la pression dans le carter-pompe jusqu'à l'ouverture des transferts OT. La soupape 86 est alors maintenue sur son siège par la différence entre la pression P1 dans le cylindre 113 et la pression P_{S} dans la capacité 87, aidé éventuellement d'un ressort de rappel.

Puis la lumière 91a est fermée par le piston.

La lumière 92a peut éventuellement être fermée simultanément par le flasque 116 comme montré sur la figure 6, mais ceci n'est pas obligatoire.

Le début de la commande de l'ouverture de la soupape se situe dès que la pression P_{B} devient inférieure à la pression P_{S} dans la capacité. La chute de pression P_{B} peut se produire soit naturellement c'est-à-dire sans le flasque 116, soit à l'ouverture de la lumière 92a par le flasque 116.

A ce moment, la pression P_{A} qui devient supérieure à la pression P_{B} permet d'amplifier la force nécessaire à l'ouverture de la soupape moyennant un rapport adéquate entre la surface de la membrane 89 et celle de la soupape 86. L'ouverture de la soupape 86 est donc plus rapide et son amplitude peut aussi être augmentée grâce à cet effet.

Par ailleurs, lorsque la lumière 91a se trouve découverte par le piston (au voisinage de la fermeture des transferts FT selon la figure 6), alors la pression P_{A} dans la chambre 91a chute brutalement ce qui amorce la fermeture de la soupape 86, vus les différences de pression P₁, P_{A}, P_{B}. P_{A} et P_{B} suivent dès lors les variations de la pression dans le carter-pompe, pression nettement inférieure à la pression P₁ dans le cylindre.

Comme il a déjà été dit, un ressort de rappel taré 93 peut équiper la tige de la soupape. Ce ressort sera choisi plus raide dans la dernière configuration car la force nécessaire à l'ouverture de la soupape est alors plus élevée que dans les cas précédents.

La forte raideur du ressort 93 aidera à la fermeture, qui s'en trouve facilitée.

Il est possible, selon ce mode de réalisation de l'invention, de limiter la course de la soupape par des moyens appropriés tels que des butées (non représentées).

## Revendications

1. Moteur à deux temps comportant au moins
- un cylindre (111) dans lequel se déplace un piston (112) et dont l'une des extrémités communique avec un carter-pompe (115) traversé par le vilebrequin (114) du moteur,
- une capacité sous pression (87) débouchant à une extrémité dans la chambre de combustion (113) du cylindre (111), au moins une soupape (86) assurant l'obturation intermittente entre la chambre de combustion (113) et la capacité (87),
- un moyen (88) destiné à carburer le gaz passant dans ladite capacité (87),
- un moyen de commande de l'ouverture de ladite soupape (86) comprenant une membrane souple (89) séparant deux chambres (95a, 95b) et reliée à la tige de la soupape,
caractérisé en ce qu'il comprend en outre
- un moyen de liaison (92) entre l'une (95b) desdites chambres et le carter-pompe (115) dudit cylindre, permettant notamment de déclencher l'ouverture de la soupape (86) au plus tôt quand la pression P_{B} dans ladite chambre (95b) devient inférieure à la pression P_{S} dans ladite capacité (87).

2. Moteur selon la revendication 1, caractérisé en ce que ladite capacité (87) débouche par son autre extrémité dans une ouverture (127) du carter-pompe (115) et en ce qu'il comprend en outre un moyen de contrôle de ladite ouverture (127) de ladite capacité (87) au niveau du carter-pompe (115) du cylindre (111),

3. Moteur selon l'une quelconque des revendications 1 ou 2, caractérisé en ce qu'il comprend en outre, un moyen destiné à obturer de façon intermittente ledit moyen de liaison (92) afin de retarder la chute de pression dans le moyen de liaison (92) c'est-à-dire l'ouverture de la soupape (86).

4. Moteur selon la revendication 3, caractérisé en ce que ledit moyen d'obturation intermittente comprend un flasque (116) placé dans le carter-pompe (115), lié en rotation au vilebrequin du moteur et comprenant au moins un évidement périphérique.

5. Moteur selon l'une quelconque des revendications précédentes, caractérisé en ce qu'il comprend en outre des moyens de contrôle liés à la fermeture de la soupape.

6. Moteur selon la revendication 5, caractérisé en ce que lesdits moyens de contrôle comprennent un moyen de connection (91) entre l'autre desdites chambres (95a) et ledit carter-pompe (115), ledit moyen étant agencé de telle sorte qu'il est obturé de façon intermittente coté carter-pompe (115), ledit moyen permettant alternativement d'amplifier l'ouverture de la soupape et d'aider à sa fermeture.

7. Moteur selon l'une quelconque des revendications précédentes, caractérisé en ce qu'il comprend en outre un élément élastique de rappel (93) de la soupape (86) sur son siège (85), qui coopère avec ladite membrane souple (89).

8. Moteur selon la revendication 6, caractérisé en ce que ledit moyen de connection (91) débouche par une ouverture (91a) dans la partie inférieure du cylindre de façon à être alternativement couverte et découverte par le piston (112).

9. Moteur selon la revendication 6, caractérisé en ce que l'obturation intermittente du moyen de connection (91) est réalisée par un flasque spécifique lié au vilebrequin.

10. Moteur selon l'une quelconque des revendications précédentes, caractérisé en ce qu'il comporte en outre une butée limitant l'amplitude d'ouverture de la soupape (86).

11. Procédé de contrôle de l'ouverture d'une soupape d'injection de mélange carburé dans un moteur à combustion interne selon l'une quelconque des revendications précédentes, caractérisé en ce qu'il consiste à commander ladite ouverture au plus tôt lorsque la pression P_{B} dans la liaison devient inférieure à la pression P_{S} dans la capacité (87).

## Claims

1. Two-stroke engine comprising at least
- a cylinder (111) in which a piston (112) moves and one of the ends of which communicates with a pump-crankcase (115) through which the crankshaft (114) of the engine passes,
- a capacity under pressure (87) debouching at one end into the combustion chamber (113) of the cylinder (111), at least one valve (86) effecting intermittent blockage between the combustion chamber (113) and the capacity (87),
- a means (88) designed for carburetting the gas passing through said capacity (87),
- a means of controlling the opening of said valve (86) comprising a flexible diaphragm (89) separating two chambers (95a, 95b) and connected to the stem of the valve,
characterised in that it additionally comprises
- a connection means (92) between one (95b) of said chambers and the pump-crankcase (115) of said cylinder permitting notably triggering of the opening of the valve (86) at the earliest when the pressure P_{B} in said chamber (95b) becomes less than the pressure P_{S} in said capacity (87).

2. Engine according to claim 1, characterised in that said capacity (87) debouches at its other end into an opening (127) of the pump-crankcase (115) and in that it additionally comprises a means of controlling said opening (127) of said capacity (87) at the pump-crankcase (115) of the cylinder (111).

3. Engine according to any one of claims 1 or 2, characterised in that it additionally comprises a means designed for intermittent blockage of said connection means (92) in order to retard the drop in pressure in the connection means (92), i.e. the opening of the valve (86).

4. Engine according to claim 3, characterised in that said means for intermittent blockage comprises a flange (116) placed in the pump-crankcase (115), connected in rotation to the crankshaft of the engine and comprising at least one peripheral recess.

5. Engine according to any one of the preceding claims, characterised in that it additionally comprises means of control connected to the closure of the valve.

6. Engine according to claim 5, characterised in that said means of control comprise a means of connection (91) between the other of said chambers (95a) and said pump-crankcase (115), said means being arranged such that it is blocked intermittently on the side of the pump-crankcase (115), said means permitting alternative amplification of the opening of the valve and assistance in its closure.

7. Engine according to any one of the preceding claims, characterised in that it additionally comprises an elastic element (93) for returning the valve (86) to its seat (85), which co-operates with said flexible diaphragm (89).

8. Engine according to claim 6, characterised in that said means of connection (91) debouches through an opening (91a) into the lower part of the cylinder so as to be alternatively covered and uncovered by the piston (112).

9. Engine according to claim 6, characterised in that the intermittent blockage of the means of connection (91) is effected by a specific flange connected to the crankshaft.

10. Engine according to any one of the preceding claims, characterised in that it additionally comprises a stop limiting the amplitude of opening of the valve (86).

11. Process for controlling the opening of a valve for injecting carburetted mixture into an internal combustion engine according to any one of the preceding claims, characterised in that it consists in effecting said opening at the earliest when the pressure P_{B} in the connection becomes less than the pressure P_{S} in the capacity (87).

## Patentansprüche

1. Zweitaktmotor wenigstens umfassend:
- einen Zylinder (111), in dem sich ein Kolben (112) bewegt und dessen eines Ende mit einer Gehäuse-Pumpe (115) in Verbindung steht, welche von der Kurbelwelle des Motors (114) durchsetzt wird,
- einen Raum unter Druck (87), der an einem Ende in die Brennkammer (113) des Zylinders (111) mündet, wenigstens ein Ventil (86), welches für das intermittierende Schließen zwischen der Brennkammer (113) und dem Raum (87) sorgt,
- ein Mittel (88), das dazu bestimmt ist, das in diesen Raum (87) gehende Gas als Brenngemisch aufzubereiten,
- ein Steuermittel für das Öffnen dieses Ventils (86), welches eine nachgiebige Membran (89) umfaßt, welche zwei Kammern (95a, 95b) trennt und mit der Stange des Ventils verbunden ist,
dadurch gekennzeichnet, daß er im übrigen umfaßt
- ein Verbindungsmittel (92) zwischen einer (95b) dieser Kammern und der Gehäuse-Pumpe (115) des Zylinders, wodurch es insbesondere möglich wird, das Öffnen des Ventils (86) frühestens dann auszulösen, wenn der Druck P_{B} in dieser Kammer (95b) kleiner als der Druck P_{S} in diesem Raum (87) wird.

2. Motor nach Anspruch 1, dadurch gekennzeichnet, daß dieser Raum (87) mit seinem anderen Ende in einer Öffnung (127) der Gehäuse-Pumpe (115) mündet und daß er im übrigen ein Mittel zum Regeln dieses Öffnens (127) dieses Raums (87) in Höhe der Gehäuse-Pumpe (115) des Zylinders (111) umfaßt.

3. Motor nach einem der Ansprüche 1 oder 2, dadurch gekennzeichnet, daß er außerdem ein Mittel umfaßt, das dazu bestimmt ist, intermittierend dieses Verbindungsmittel (92) zu schließen, um den Druckabfall in diesem Verbindungsmittel (92), d.h. das Öffnen des Ventils (86) zu verzögern.

4. Motor nach Anspruch 3, dadurch gekennzeichnet, daß dieses Mittel zum intermittierenden Verschließen einen Flansch (116) umfaßt, der in der Gehäuse-Pumpe (115) sich befindet und drehfest mit der Kurbelwelle des Motors verbunden ist und wenigstens eine Umfangsausnehmung umfaßt.

5. Motor nach einem der vorhergehenden Ansprüche, dadurch gekennzeichnet, daß er im übrigen Regelmittel umfaßt, die mit dem Schließen des Ventils verknüpft sind.

6. Motor nach Anspruch 5, dadurch gekennzeichnet, daß diese Regelmittel ein Mittel zur Verbindung (91) zwischen der anderen dieser Kammern (95a) und dieser Gehäuse-Pumpe (115) umfassen, wobei dieses Mittel derart ausgebildet ist, daß es intermittierend gehäuse-pumpen-seitig (115) verschlossen ist, wobei dieses Mittel alternativ es ermöglicht, das Öffnen des Ventils zu verstärken und sein Schließen zu unterstützen.

7. Motor nach einem der vorhergehenden Ansprüche, dadurch gekennzeichnet, daß er im übrigen ein elastisches Rückstellmittel (93) für das Ventil (86) gegen seinen Sitz (85) umfaßt, das mit dieser nachgiebigen Membran (89) zusammenwirkt.

8. Motor nach Anspruch 6, dadurch gekennzeichnet, daß dieses Verbindungsmittel (91) über eine Öffnung (91a) in den unteren Teil des Zylinders derart mündet, daß es alternativ durch den Kolben (112) verschlossen und freigegeben wird.

9. Motor nach Anspruch 6, dadurch gekennzeichnet, daß das intermittierende Verschließen des Verbindungsmittels (91) durch einen spezifischen mit der Kurbelwelle verbundenen Flansch realisiert ist.

10. Motor nach einem der vorhergehenden Ansprüche, dadurch gekennzeichnet, daß er im übrigen einen Anschlag umfaßt, der die Öffnungsamplitude des Ventils (86) begrenzt.

11. Verfahren zum Regeln des Öffnens eines Ventils zur Injektion vergasten Gemisches in eine Brennkraftmaschine nach einem der vorhergehenden Ansprüche, dadurch gekennzeichnet, daß es darin besteht, den Öffnungsvorgang frühestens dann zu steuern, wenn der Druck P_{B} in der Verbindung kleiner als der Druck P_{S} im Raum (87) wird.
